# EUROPÄISCHE PATENTSCHRIFT

(11) **EP 3 349 307 B1**
(45) Veröffentlichungstag und Bekanntmachung des Hinweises auf die Patenterteilung: **11.03.2020**
(21) Anmeldenummer: 18150776.5
(22) Anmeldetag: 09.01.2018
(51) Int. Cl.: H01R 12/58

(54) **ELEKTRISCHES EINPRESSKONTAKTELEMENT**
ELECTRICAL PRESS-IN CONTACT ELEMENT
ÉLÉMENT DE CONTACT ÉLECTRIQUE À ENFONCEMENT

(30) Priorität: 16.01.2017 DE 102017100724
(43) Veröffentlichungstag der Anmeldung: 18.07.2018
(73) Patentinhaber: Sorig, Ludger, 59387 Ascheberg (DE)
(72) Erfinder: Sorig, Ludger, 59387 Ascheberg (DE); Stein, Hartwig, 86937 Scheuring (DE)
(74) Vertreter: Grundmann, Dirk

(56) Entgegenhaltungen:
- DE-A1- 19 831 672
- DE-A1-102012 224 225
- DE-U1-202009 009 933
- US-A- 6 132 225
- US-A1- 2009 116 185

## Beschreibung

### Gebiet der Technik

Die Erfindung betrifft ein elektrisches Einpresskontaktelement mit zumindest einem Einpressabschnitt, der sich in einer Erstreckungsrichtung von einem Wurzelbereich, in dem der Einpressabschnitt mit einem Kontaktkörper verbunden ist, zu einem freien Ende erstreckt, und der eine Mittelzone aufweist, die vom Wurzelbereich bis zum freien Ende beidseitig von je einer Randzone flankiert ist, wobei die Randzonen voneinander wegweisende Kontaktflächen ausbilden, die nach einem Einstecken des Einpressabschnitts in eine Einpressöffnung beispielsweise einer Leiterplatte an der Wandung der Einpressöffnung anliegen.

### Stand der Technik

Ein Einpresskontaktelement ist aus der DE 198 31 672 B4 vorbekannt. Das dort offenbarte Einpresskontaktelement besitzt einen Einpressabschnitt, der mit einem Kontaktkörper verbunden ist. Der Kontaktkörper besitzt ein Kontaktelement. Der Einpressabschnitt ist stiftförmig und kann in leitverbindender elastisch vorgespannte Anlage an die Innenwandung eines eine Einpressöffnung ausbildenden Lochs einer Leiterplatte treten. Die Aufbringung der Kraft, um den Einpressabschnitt in das durchkontaktierte Loch der Leiterplatte hineinzudrücken, erfolgt durch eine axiale Beaufschlagung auf eine Einpressschulter, die vom Kontaktkörper ausgebildet ist. Hierbei hat sich die im Stand der Technik benutzte bauchige oder schräge Form des Kontaktes bis zum Erreichen seines größten Hüllkreisdurchmessers als vorteilhaft für das Erzielen möglichst geringer Eindrückkräfte erwiesen. Derartige Einpresskontakte dienen zur Herstellung von lötfreien elektrischen Verbindungen gemäß DIN EN 60352-5 und sind in Längsrichtung vom Einpressende aus mit einem einstückig verbundenen Steckende, Anschlussbereich oder Stanzgitter ausgebildet.

Um die Leiterplatte und deren Durchkontaktierung und insbesondere deren Innenleiterbahnen beim Einpressen nicht zu beschädigen, ist es sinnvoll, dass der Einpressabschnitt elastisch ausgelegt ist, und mit relativ geringer Kraft auf die Lochwandung drückt. Um dieses zu erreichen, ist eine relativ geringe Normalkraft der an der Lochwandung anliegenden Schenkel der Einpressabschnitte anzustreben. Die erforderliche Ausdrückkraft der Einpressabschnitte aus der Leiterplattenlochung muss jedoch aus Stabilitätsgründen, insbesondere bei freistehenden Kontakten, relativ hoch sein. Diese qualitätswichtige Forderung ist jedoch bei geringen Materialdicken der von Einpressabschnitten gebildete Einpresskontakt nicht erreichbar, insbesondere wenn die Normalkraft der Schenkel der Einpresskontakte gering ist. Eine geringe Ausdrückkraft oder auch Haltekraft ist auch bei Vibrationsbeanspruchungen, wie sie bei automotiven Anwendungen im Motorraum auftreten, nachteilig, da die Kontakte sich lockern können, wodurch sich der Übergangswiderstand erhöht. Eine derartige Schädigung kann zum Totalausfall der elektrischen Verbindung führen.

Oft sind derartige Einpresskontakte mit fortführenden Bereichen materialeinheitlich verbunden. Diese können als Buchsenkontakte für Rund- oder Flachstecker, Crimp-Verbindungen, Schneidklemm-Verbindungen, Folienverbindungen oder Stanzgitter etc. ausgebildet sein. Derartige Anwendungen erfordern federnd, elastische Eigenschaften, um eine einwandfreie Kontaktierung mit dem Gegenstecker oder Anschlussteil zu ermöglichen. Daher ist die Materialstärke meistens gering, zum Beispiel 0,3 mm. Diese Dicke reicht aber gelegentlich nicht, um die obigen Anforderungen für derartige Einpresskontakte zu erfüllen. Insbesondere ist wegen der geringen Materialquerschnitte und der relativ kleinen Kontaktfläche in der Leiterplattenlochung die gewünschte hohe Stromtragfähigkeit sowie die gewünschte Kaltverschweißung oft nicht zu erreichen. Deshalb werden beim Stand der Technik derartige Bauteile aus stufengefrästem Bandmaterial hergestellt. Das bedeutet, dass das Band beispielhaft 0,8 mm dick für den Bereich der Einpresszone, auf 0,3 mm im Bereich der anschließenden Kontaktbereiche reduziert werden muss. Da dieser Vorgang üblicherweise frästechnisch durchgeführt wird, sind derartige Bänder teuer. Üblicherweise werden derartige Einpresskontakte, die aus blankem Band hergestellt sind, in einem weiteren Schritt mit einer galvanischen Oberfläche versehen. Diese besteht wegen der erforderlichen Kaltverschweißung mit der Durchkontaktierung der Leiterplatte und der Bleifreiverordnung aus Reinzinn. Bekanntlich sind jedoch galvanisch reinverzinnte Oberflächen unter Druckbeaufschlagung und Biegebeanspruchung die in einer Einpressverbindung entstehen, anfällig gegen Whiskerbildung. Diese Whisker sind unerwünscht und können in der Anwendung Kurzschlüsse verursachen. Des Weiteren sind die fortführenden Bereiche oft aus Kostengründen aus vorbeschichtetem Band hergestellt und haben daher blanke Schnittkanten. Diese können nachteilig bei Verwendung als Kontaktfläche bei Einpresskontakten in der Durchkontaktierung der Leiterplatte sein. Daher werden im Stand der Technik diese Einpressbereiche in einem separaten Arbeitsgang galvanisch beschichtet. Dieser zusätzliche Arbeitsgang ist sehr kostenintensiv und aufwendig.

Zum Stand der Technik gehören ferner die DE 38 31 508 C2 und die US 4,017,143, die jeweils ein elektrisches Einpresskontaktelement zeigen, bei denen der Einpressabschnitt durch Prägen mit einem Prägestempel eine Querschnittsprofilierung erhält.

Die US 6,132,225 offenbart einen Einpressabschnitt, der über seine gesamte Erstreckungsrichtung um eine einzige Biegelinie gewölbt ist, so dass sich aus der ursprünglichen Erstreckungsebene des Blechrohlings abragende Randzonen ausbilden.

Die DE 10 2014 107 438 A1 offenbart einen geschlitzten Einpressabschnitt mit einer eingeprägten Vertiefung.

Die DE 20 2009 009 933 U1 offenbart einen geschlitzten Einpressabschnitt mit beidseitigen Einprägungen, so dass sich in einem Kontaktbereich Stege ausbilden.

Die DE 20 2016 102 148 U1 offenbart einen Einpressabschnitt, der aus zwei parallelen Schenkeln besteht.

Die EP 0 313 300 A1 offenbart einen Einpressabschnitt, in dessen Kontaktbereich eine im Querschnitt V-förmige Nut eingeprägt ist.

Die DE 90 16 257 U1 und die DE 10 2015 200 491 A1 offenbaren Einpressabschnitte mit in den Kontaktbereich eingepresste Mulden.

Die DE 11 2006 000 095 T5 offenbart einen Einpressabschnitt mit durch einen Freiraum getrennte, elastisch aufeinander zu bewegbare Schenkel.

Ein gattungsgemäßes Einpresskontaktelement offenbart die DE 10 2012 224 225 A1. Von einer im Wesentlichen ebenen Mittelzone ragen jeweils unter Ausbildung einer Biegezone seitliche Stege ab, deren Enden beim Einpressen des Einpresskontaktelementes in Berührung zueinander treten. Die Kontaktflächen werden von Rundungsabschnitten ausgebildet.

### Zusammenfassung der Erfindung

Der Erfindung liegt die Aufgabe zugrunde, das eingangs genannte elektrische Kontaktelement gebrauchsvorteilhaft weiterzubilden und insbesondere den elastischen Bereich des Einpressabschnitts derartig zu verändern, dass die Normalkraft der beiden Schenkel des Einpressabschnitts relativ gering ist, und insbesondere dass ein bauchiger oder schräger Bereich des Einpressabschnittes bis zum Erreichen des größten Hüllkreisdurchmessers des Kontaktes erhalten bleibt.

Gelöst wird die Aufgabe durch die im Anspruch 1 angegebene Erfindung.

Zunächst und im Wesentlichen ist vorgesehen, dass die Randzone von der Mittelzone weggebogen ist. Ferner kann vorgesehen sein, dass der Einpressabschnitt eine im Querschnitt U- oder C-förmige Gestalt besitzt. Auch ein S-förmiger oder Z-förmiger Querschnitt ist möglich. In einer Querschnittsebene durch die Erstreckungsrichtung des Einpressabschnittes bildet sich dadurch ein gewölbter Materialstreifen aus, dessen Rand von den Randzonen und dessen Mittelabschnitt von der Mittelzone gebildet ist. Der Einpressabschnitt besitzt bevorzugt über seine gesamte Länge eine derartige gewölbte Gestalt. Das Einpresskontaktelement besitzt einen Einpressabschnitt, der von einem Flachstück gebildet ist, dessen Randzonen von der Mittelzone jeweils um eine Biegelinie weggebogen sind. Die U- oder C- oder Z-Querschnittsprofilierung wird erfindungsgemäß durch eine Biegeumformung um eine Biegelinie erzeugt, bei der die Schmalkanten des Flachstücks nach der Biegeumformung in Richtung der Breitseite des Flachstücks weisen und die Kontaktflächen von den Randabschnitten der Breitseitenflächen des Flachstücks gebildet werden. Der Mittelab- schnitt kann sich entlang einer Geraden erstrecken, dieser kann, sofern der Einpressabschnitt im Querschnitt eine U-Form aufweist, den U-Schenkel ausbilden. Die beiden Randzonen bilden dann die beiden U-Schenkel aus. Bei einem S-förmigen oder Z-förmigen Querschnitt weisen die beiden Randabschnitte in voneinander wegweisende Richtungen. Bevorzugt bilden die Randzonen von der Mittelzone abragende Stege aus. Es kann sich zwischen den Randzonen ein Kanal erstrecken, dessen Boden die Mittelzone ist. Dieser Kanal verläuft bevorzugt über die gesamte Erstreckungslänge des Einpressabschnittes, also vom Wurzelbereich hin zum freien Ende. Der Einpressabschnitt ist bevorzugt materialeinheitlicher Bestandteil eines Stanzbiegeteiles, aus dem das Einpresskontaktelement gefertigt ist. Nach dem Umformen bildet das Stanzbeigeteil einen Kontaktkörper aus, der in vielfältiger Form gestaltete Kontaktelemente aufweist, beispielsweise zum Einstecken eines Steckers oder zum Einklemmen eines Kabels. Das Einpresskontaktelement kann mehrere, parallel zueinander sich erstreckende Einpressabschnitte aufweisen. Jeder Einpressabschnitt bildet bevorzugt eine Außenfläche aus und eine dieser gegenüberliegenden Innenfläche. Die Außenfläche und die Innenfläche werden von den beiden sich gegenüberliegenden Breitseitenflächen des Blechteiles gebildet, aus denen das Einpresskontaktelement ausgebildet ist. Die Randzonen sind aus der Erstreckungsebene des Blechs weggebogen. Sie sind insbesondere von der Außenfläche weggebogen, so dass in einer bevorzugten Ausführungsform die Außenfläche des Einpressabschnittes einen gerundeten Abschnitt aufweist, welcher insbesondere einen Außenflächenabschnitt der Mittelzone mit der Kontaktfläche verbindet, die von einem Außenflächenabschnitt der Randzone ausgebildet wird. Eine Innenfläche des Einpressabschnittes kann einen der Mittelzone zugeordneten Abschnitt und einen im Wesentlichen senkrecht dazu verlaufenden Abschnitt aufweisen. Bevorzugt ist der der Mittelzone zugeordnete Abschnitt der Innenfläche beidseitig von Abschnitten der Innenfläche der Randzone flankiert, die senkrecht auf dem Abschnitt der Mittelzone stehen. Die beiden parallel zueinander verlaufenden Abschnitte der Innenfläche grenzen an Biegelinien aneinander. In einer Weiterbildung der Erfindung ist vorgesehen, dass eine Umrisskonturlinie des Einpressabschnittes in einem Anschlussbereich bogenförmig verläuft, wobei sich der Anschlussbereich von einem ersten Schmalbereich des Einpressabschnittes bis zum Wurzelbereich erstreckt. An den Anschlussbereich schließt sich ein Kontaktbereich an, in dem die Kontaktflächen sitzen, die in elektrischen Kontakt mit den durchkontaktierten Einpressöffnungen treten. Im Kontaktbereich besitzt der Grundriss des Einpressabschnittes eine bauchige Gestalt. Ausgehend vom ersten Schmalbereich erstrecken sich die Umrisskonturlinie auf einer Bogenlinie, wobei die beiden Bogenlinien voneinander weggerichtet sind, so dass sich zwischen zwei Schmalbereichen des Einpressabschnittes ein durchmessergrößter Bereich ausbildet, in dem die Kontaktflächen angeordnet sind. In dem Kontaktbereich, der sich zwischen Anschlussbereich und Endbereich erstreckt, ist bevorzugt ein Schlitz, eine Einprägung und/ oder eine Wölbung angeordnet. Die Einprägung kann gerundete Randkanten aufweisen und im Bereich des Schlitzes angeordnet sein, wobei die Einprägung insbesondere auf der Innenfläche ausgebildet ist. Die der Innenfläche gegenüberliegende Außenfläche besitzt bevorzugt eine Wölbung, die der Einprägung gegenüberliegt. Besitzt der Kontaktkörper eine Hohlform und sind mehrere Einpressabschnitte vorgesehen, die vom Rand der Hohlform abragen, so ist insbesondere vorgesehen, dass die von den Randzonen ausgebildeten Stege nach außen gerichtet sind, wohingegen die den Stegen gegenüberliegenden Wölbungen der Außenfläche nach innen, also in Richtung der Höhlung der Hohlform weisen. Mit der erfindungsgemäßen Ausgestaltung erhält ein Einpressabschnitt eines gattungsgemäßen Einpresskontaktelementes eine erhöhte Stabilität. Ein in der Mittelzone sich erstreckender Schlitz, der beidseitig von den Kontaktflächen flankiert ist. Der Schlitz teilt den Einpressabschnitt in zwei Kontaktschenkel, die sich elastisch in Richtung aufeinander zu verformen können. Die Normalkraft der Kontaktschenkel des Einpresskontaktes ist erfindungsgemäß relativ gering. Der bauchige oder schräge Bereich der Kontaktfläche bzw. der von der Randzone gebildeten Außenfläche bleibt bis zum Erreichen des größten Hüllkreisdurchmessers des Kontaktes erhalten, wodurch geringe Eindrückkräfte entstehen. Die beim Ausdrücken des Einpresskontaktes entstehenden Ausdrückkräfte oder die Haltekräfte bleiben aber relativ hoch. Die Materialstärke des materialeinheitlich mit dem Kontaktkörper verbundenen Einpressabschnittes ist dieselbe. Die Stabilität des Einpressabschnittes hat sich wegen der ausgebogenen Randzone aber vergrößert. Des Weiteren hat sich auch die Kontaktfläche vergrößert. Es ist somit eine relativ hohe Stromtragfähigkeit gegeben. Die Durchkontaktierung einer Leiterplatte wird beim Einstecken des Einpressabschnittes nicht beschädigt. Auch der Übergangswiderstand ist gering. Das gesamte Bauteil wird bevorzugt materialeinheitlich aus einem Band gleicher Dicke mit einheitlicher Vorbeschichtung hergestellt. Das Band besitzt eine vorbeschichtete Oberfläche. Eine galvanische Beschichtung ist möglich, bevorzugt aber nicht erforderlich. Die Oberfläche kann auch mit Silber oder einer Silber-Zinn-Legierung, Gold oder einem anderen geeigneten Metall galvanisch vorbeschichtet sein. Die Beschichtung kann auch nachträglich aufgebracht werden.

Es ist ferner von Vorteil, wenn der Kontaktkörper und der Einpressabschnitt, also insbesondere das gesamte Einpresskontaktelement aus einem vorbeschichteten Metallband hergestellt werden. Die Fertigungsschritte sind im Wesentlichen Stanzen und Biegen. Es werden dabei nach außen gewölbte Einpressabschnitte ausgebildet, die Kontaktschenkel aufweisen. Die Kontaktschenkel, die vom Schlitz voneinander getrennt sind, haben dann bevorzugt jeweils eine L-Form. Die nach außen gewölbten Kontaktschenkel besitzen entlang der Außenkontur biegetechnisch hochgebogene Stege, die als Kontaktflächen und zur Stabilisierung dienen und durch druckbeaufschlagte Verformung einseitig eine Vertiefung in Form ähnlich einer Kalotte aufweisen, deren äußerer Radius kleiner ist als der Außenradius der bauchigen Form des Einpresskontaktes. Sie verändern den Biegeradius der hochgestellten Stege im Bereich der bauchigen Form derartig, dass eine Kontur entsteht, die die Haltekraft des Einpresskontaktes in der Durchkontaktierung erhöht und gleichzeitig eine größere stromführende Fläche im Bereich der Kontaktierung zur besseren Stromübertragung bildet. Um die Normalkraft der Einpresszone einstellbar zu gestalten, wird die insbesondere durch eine Prägung erzeugte Kalotte mittig mit dem genannten Schlitz geschlitzt. Die Breite bzw. Länge dieses Schlitzes bewirkt eine Veränderung des Materialquerschnitts und dadurch eine Einstellbarkeit der Normalkraft. Dies ist insbesondere dann wichtig, wenn der Einpressabschnitt als Direktstecker für Leiterplattenlochungen eingesetzt wird, zur Stabilisierung des Bereichs zwischen Einpressabschnitt und einem Kontaktelement, das vom Kontaktkörper ausgebildet ist. In einer bevorzugten Ausgestaltung besitzt der Kontaktkörper im Wurzelbereich eine Versteifungssicke, die, sofern es sich bei dem Kontaktkörper um einen Hohlkörper handelt, bevorzugt nach innen gewölbt ist. Die Kontaktelemente können von einer Kupferlegierung hergestellt sein. Als Kontaktelement kommt ein Buchsenkontakt, ein Schneidklemmanschluss, ein Folienanschluss oder ein Crimp-Anschluss in Betracht. Der Buchsenkontakt kann einen Freischnitt aufweisen. Es ist auch ein Positionieranschlag vorgesehen, der beim Einpressen des Einpresskontaktelementes gegen die Oberfläche der Leiterplatte stößt. Der Buchsenkontakt kann eine Mehrzahl von gebogenen Kontaktlamellen aufweisen. Zwischen den Kontaktlamellen bildet sich ein Einsteckschlitz für einen Stecker aus. Die Kontaktlamellen können mit radiusförmigen Kontaktpunkten versehen sein, in deren Verlängerung stirnseitig ein weiterer Radius angeordnet ist zur Anlage an der Buchsenwand, welche insbesondere von der Innenwand des als Hohlkörper ausgebildeten Kontaktkörpers ausgebildet ist.

Der zwischen den über die gesamte Länge des Einpressabschnittes erstreckenden Kanal wird von den beiden Stegen begrenzt. Die beiden Stege bilden im Wesentlichen ebene Kanalinnenwände aus, die unter Ausbildung einer Knick- oder Biegelinie in einen ebenen Kanalboden übergehen, der von der Mittelzone ausgebildet wird. Die beiden Stege besitzen über ihre gesamte Erstreckungslänge eine gleichbleibende Höhe. Die Außenwandungen der Stege, die im Kontaktbereich die Kontaktflächen ausbilden, verlaufen zumindest bereichsweise auf Ebenen, die unter Ausbildung von Rundungen in eine im Boden des Kanals gegenüberliegende Außenwandung übergehen. Die Konturlinie der Stege verläuft in der Ebene der Mittelzone entlang von Bogenlinien, die den mittleren Bereich des Eintrittsabschnittes ihren maximalen Abstand voneinander haben.

### Kurze Beschreibung der Zeichnungen

Im Folgenden wird die Erfindung anhand von Ausführungsbeispielen näher erläutert. Es zeigen:
- Fig. 1: eine erste perspektivische Darstellung eines Einpresskontaktelementes mit einem kastenförmigen Kontaktkörper und drei Einpressabschnitten,
- Fig. 2: das Ausführungsbeispiel in einer zweiten perspektivischen Darstellung,
- Fig. 3: das Ausführungsbeispiel in einer Seitenansicht,
- Fig. 4: das Ausführungsbeispiel in einer Unteransicht,
- Fig. 5: das Ausführungsbeispiel in einer Draufsicht,
- Fig. 6: den Schnitt gemäß der Linie VI - VI in Figur 3,
- Fig. 7: eine vergrößerte Draufsicht auf die nach außen weisende Breitseite eines Einpressabschnittes,
- Fig. 8: den Schnitt gemäß der Linie VIII - VIII in Figur 7,
- Fig. 9: den Schnitt gemäß der Linie IX - IX in Figur 7,
- Fig. 10: den Schnitt gemäß der Linie X - X in Figur 7,
- Fig. 11: den Schnitt gemäß der Linie XI - XI in Figur 7,
- Fig. 12: eine Draufsicht auf das freie Ende 4 des Einpressabschnittes,
- Fig. 13: ein zweites Ausführungsbeispiel der Erfindung in einer Draufsicht,
- Fig. 14: das zweite Ausführungsbeispiel in einer Seitenansicht,
- Fig. 15: ein drittes Ausführungsbeispiel der Erfindung in einer Draufsicht,
- Fig. 16: ein viertes Ausführungsbeispiel der Erfindung in einer Draufsicht und
- Fig. 17: das vierte Ausführungsbeispiel in einer Seitenansicht.

### Beschreibung der Ausführungsformen

Die in den Zeichnungen dargestellten Einpresskontaktelemente sind von einem Metallstreifen als Ausgangsmaterial gefertigt. Bei dem Metallstreifen kann es sich um einen verzinnten Metallstreifen handeln. Bevorzugt besteht der Metallstreifen aus einem Buntmetall und insbesondere aus einer Kupferlegierung. Zunächst wird in einem Stanzvorgang aus dem Metallstreifen ein Stanzteil gefertigt, welches nachfolgend galvanisch beschichtet werden kann. In einem darauffolgenden, insbesondere mehrstufigen Biegeverfahren, erhält das Einpresskontaktelement seine Endform, die in den Figuren dargestellt ist.

Das Einpresskontaktelement besitzt einen Kontaktkörper 1, der dem Anwendungsfall entsprechend gestaltet sein kann und verschiedenartig ausgebildete Kontaktelemente 14 aufweisen kann, mit denen der Kontaktkörper 1 in elektrisch leitendem Kontakt mit einem Kabel oder einem anderen elektrisch leitenden Material gebracht werden kann. Der Kontaktkörper 1 ist materialeinheitlich mit mindestens einem Einpressabschnitt 2 verbunden, der in eine durchkontaktierte Einpressöffnung einer Leiterplatte eingesteckt werden kann. Um die Einstecktiefe zu begrenzen, besitzt der Kontaktkörper 1 einen Positionieranschlag 15, der im eingepressten Zustand auf einer Breitseitenebene der Leiterplatte aufliegt.

Das in den Figuren 1 bis 6 dargestellte erste Ausführungsbeispiel besitzt einen kastenförmigen Kontaktkörper 1, der einen Hohlkörper ausbildet. Auf einer Kontaktseite besitzt der Kontaktkörper 1 einen Schlitz zum Einstecken eines Steckers. Die Kontaktelemente 14, die vom Schlitzrand abragen, bilden Lamellen aus, die in die Höhlung des Kontaktkörpers 1 hineinragen. Die Kontaktelemente 14 bilden nach innen gebogene Kontaktlamellen, die mit gerundeten Kontaktpunkten an einem in den Buchsenkontakt eingesteckten Stecker anliegen. Die Kontaktlamellen setzen sich jenseits der Kontaktpunkte fort und bilden dort ebenfalls Rundungen aus. Ein Rundungsabschnitt kann an der Innenwand des Kontaktkörpers 1 anliegen. Der Kontaktkörper 1 wird von einem Metallblech gebildet, das in eine Kastenform gebracht ist. An den Trennstellen gibt es eine Verclinchung 17.

Das in der Figur 13 dargestellte Ausführungsbeispiel eines Einpresskontaktelementes besitzt ein Kontaktelement 14 in Form eines Crimp-Anschlusses. Das in der Figur 15 dargestellte Ausführungsbeispiel hat ein Kontaktelement 14 in Form eines Schneid-Klemm-Anschlusses und das in den Figuren 16, 17 dargestellte Ausführungsbeispiel hat ein Kontaktelement 14 in Form eines Folienanschlusses.

Der Einpressabschnitt 2 der in den Figuren 13 bis 17 dargestellten Ausführungsbeispiele bzw. die Einpressabschnitte 2 des in den Figuren 1 bis 6 dargestellten Ausführungsbeispiels ist in den Figuren 7 bis 12 vergrößert dargestellt und wird im Folgenden beschrieben.

Der Einpressabschnitt 2 erstreckt sich in einer Erstreckungsrichtung E von einem Wurzelbereich 3, der in einem Anschlussbereich B liegt, und in dem der Einpressabschnitt 2 materialeinheitlich mit dem Kontaktkörper 1 verbunden ist, über einen Kontaktbereich A hin zu einem freien Ende 4, welches das Ende eines Endbereiches C bildet. Der Einpressabschnitt 2 wird von einem schmalen Metallstreifen gebildet, der eine Mittelzone 5 aufweist, die über ihre gesamte vom Wurzelbereich 3 bis zum freien Ende 4 sich erstreckende Länge beidseitig von einer Randzone 6 flankiert ist. Eine Umrisskonturlinie 2' des Einpressabschnittes 2 wird somit von den beiden Randzonen 6 ausgebildet.

Die beiden Randzonen 6 bilden aus der Erstreckungsebene der Mittelzone 5 ausgebogene Stege, die dem Querschnitt des Einpressabschnittes 2 eine U-Form verleihen. Bei den Ausführungsbeispielen sind die Randzonen 6 in derselben Richtung von der Mittelzone 5 weggebogen. Es ist aber auch vorgesehen, dass die Randzonen 6 in voneinander verschiedene Richtungen von der Mittelzone 5 weggebogen sind, so dass die Stege in voneinander wegweisenden Richtungen von der Mittelzone 5 abragen. Ein derartiger Einpressabschnitt kann einen S-förmigen oder Z-förmigen Querschnitt aufweisen.

Die von den Randzonen 6 ausgebildeten Stege gehen im Wurzelbereich 3 schräg verlaufend in die Oberfläche des Kontaktkörpers 1 über. Die Umrisskonturlinie 2' verläuft im dortigen Anschlussbereich B ausgehend von einem Schmalbereich des Einpressabschnittes 2 entlang einer Bogenlinie, um an einer Randkante des Kontaktkörpers 1 zu enden. Der Schmalbereich im Übergangsbereich zwischen der im Anschlussbereich B und dem Kontaktbereich A entspricht etwa dem Abstand der beiden Konturlinien 2' im Bereich des freien Endes 4.

Im Anschlussbereich A besitzt der Einpressabschnitt 2 eine bauchige Kontur. Die Umrisskonturlinien 2' verlaufen jeweils auf einer Bogenlinie, wobei die beiden Bögen voneinander weg weisen, so dass der Einpressabschnitt 2 etwa in der Mitte des Kontaktbereiches A seine größte Breite besitzt.

Aus den Figuren 9 und 12 ist ersichtlich, dass die Querschnittslänge der Mittelzone 5 etwa doppelt so lang ist wie die beiden im Wesentlichen rechtwinklig sich zur Mittelzone 5 erstreckenden Randzonen 6. Eine Außenfläche 8 des Einpressabschnittes 2 verläuft in einem Abschnitt 8' der Mittelzone 5 im Wesentlichen eben und bildet im Übergangsbereich zur Randzone 6 einen gerundeten Abschnitt 8'" aus. Der gerundete Abschnitt 8'" verbindet den im Wesentlichen ebenen Abschnitt 8' mit einem ebenfalls gerundeten oder nur bereichsweise ebenen Abschnitt 8", der eine Kontaktfläche ausbildet. Der die Kontaktfläche ausbildende Außenflächenabschnitt 8" wird von der Außenseite der Mittelzone 5 ausgebildet und liegt im eingepressten Zustand an der durchkontaktierten Wandung der Einpressöffnung der Leiterplatte elektrisch leitend an.

Die Rundung des Abschnittes 8" kann sich fortsetzen bis zu einem Abschnitt 9" einer Innenfläche 9, die der Außenfläche 8 gegenüberliegt. Der Innenflächenabschnitt 9" verläuft im Wesentlichen eben und ist der Randzone 6 zugeordnet. Der Innenflächenabschnitt 9" geht mit der Ausbildung einer Biegelinie 9"' etwa unter Ausbildung eines rechten Winkels in einen ebenen Innenflächenabschnitt 9' über, der parallel zum außenflächenabschnitt 8' verläuft. Es bildet sich somit ein Kanal 7 mit Kanalwänden 9" und einem Kanalboden 9'.

Die Biegelinie 9" folgt im Wesentlichen der Umrisskonturlinie 2'. Sie verläuft mit gleichem Abstand zur Umrisskonturlinie 2'.

Die Mittelzone 5 besitzt im Anschlussbereich B, also im Bereich ihrer größten Breite, einen sich in der Erstreckungsrichtung E erstreckenden Schlitz 10, der den Einpressabschnitt 2 dort in zwei Kontaktschenkel trennt, die elastisch aufeinander zu bewegbar sind, wobei sich die Weite des Schlitzes 10 verkleinert. Zur Beeinflussung der Elastizität der Kontaktschenkel trägt eine Einprägung 12 bei, die kalottenartig ausgebildet ist und einen gerundeten Rand 12' aufweist, der in einem Scheitelbereich an die Biegelinie 9"' angrenzt.

Die Einprägung 12 ist der Innenfläche 9 zugeordnet. Der der Einprägung 12 gegenüberliegende Bereich der Außenfläche 8 besitzt eine Wölbung 11.

Im Bereich der Wurzel 3 ist darüber hinaus eine Verstärkungssicke 13 vorgesehen, die sich bis in den Wurzelbereich 3 erstreckt, und die etwa in der axialen Mitte des Einpressabschnittes 2 sitzt.

**Liste der Bezugszeichen**

| | | | |
|---|---|---|---|
| 1 | Kontaktkörper | A | Kontaktbereich |
| 2 | Einpressabschnitt | B | Anschlussebene |
| 2' | Umrisskonturlinie | C | Endbereich |
| 3 | Wurzelbereich | | |
| 4 | freies Ende | E | Erstreckungsrichtung |
| 5 | Mittelzone | | |
| 6 | Randzone | | |
| 8 | Außenfläche | | |
| 8' | Abschnitt | | |
| 8" | Kontaktfläche | | |
| 8"' | gerundeter Abschnitt | | |
| 9 | Innenfläche | | |
| 9' | Abschnitt | | |
| 9" | Abschnitt | | |
| 9'" | Biegelinien | | |
| 10 | Schlitz | | |
| 11 | Wölbung | | |
| 12 | Einprägung | | |
| 13 | Verstärkungssicke | | |
| 14 | Kontaktelemente | | |
| 14' | Kontaktpunkt | | |
| 15 | Positionieranschlag | | |
| 16 | Eindrückschulter | | |
| 17 | Verclinchung | | |

## Patentansprüche

1. Elektrisches Einpresskontaktelement mit zumindest einem Einpressabschnitt (2), der eine sich in einer Erstreckungsrichtung (E) von einem Wurzelbereich (3), in dem der Einpressabschnitt (2) mit einem Kontaktkörper (1) verbunden ist, bis zu einem freien Ende (4) erstreckende Länge aufweist, und einen sich an den Wurzelbereich (3) anschließenden Anschlussbereich (B), einen sich daran anschließenden Kontaktbereich (A) und einen sich vom Kontaktbereich (A) bis zum freien Ende erstreckenden Endbereich (C) ausbildet, wobei eine in der Erstreckungsrichtung (E) verlaufende Mittelzone (5) über die gesamte Länge beidseitig von je einer Randzone (6) flankiert ist, die von der Mittelzone (5) weggebogene Stege ausbilden, zwischen denen sich über die gesamte Länge des Einpressabschnitts (2) ein Kanal erstreckt, dessen Boden die Mittelzone (5) ist, wobei die Randzonen (6) im Kontaktbereich (A) Kontaktflächen (8") ausbilden, die nach einem Einstecken des Einpressabschnitts (2) in eine Einpressöffnung einer Leiterplatte an der Wandung der Einpressöffnung anliegen, wobei eine Innenfläche (9) des Einpressabschnitts (2) einen in der Erstreckungsebene der Mittelzone (5) verlaufenden Abschnitt (9') und zwei jeweils an einer Biegelinie daran angrenzende Abschnitte (9") der Stege aufweist, **dadurch gekennzeichnet, dass** die Abschnitte (9") der Stege derart senkrecht zum Abschnitt (9') der einen Schlitz (10) aufweisenden Mittelzone (5) verlaufen, dass sich die voneinander wegweisenden Kontaktflächen (8") ausbildenden Stege elastisch aufeinander zu verformen können.

2. Elektrisches Einpresskontaktelement nach Anspruch 1, **dadurch gekennzeichnet, dass** eine Außenfläche (8) des Einpressabschnittes (2) einen gerundeten Abschnitt (8'") aufweist, welcher einen Außenflächenabschnitt (8') der Mittelzone (5) mit der bereichsweise eben verlaufenden Kontaktfläche (8") verbindet.

3. Elektrisches Einpresskontaktelement nach einem der vorhergehenden Ansprüche, **dadurch gekennzeichnet, dass** eine sich in der Erstreckungsebene der Mittelzone (5) liegende Umrisskonturlinie (2') des Einpressabschnittes (2) in einem sich von einem ersten Schmalbereich bis zum Wurzelbereich (3) erstreckenden Anschlussbereich (B) bogenförmig verläuft.

4. Elektrisches Einpresskontaktelement nach einem der vorhergehenden Ansprüche, **dadurch gekennzeichnet dass** die Mittelzone (5) im Kontaktbereich (A) eine Einprägung (12) aufweist, wobei insbesondere vorgesehen ist, dass die Einprägung (12) gerundete Randkanten aufweist, der Innenfläche (9) zugeordnet ist und der Wölbung (11) gegenüberliegt.

5. Elektrisches Einpresskontaktelement nach einem der vorhergehenden Ansprüche, **dadurch gekennzeichnet dass** die Mittelzone (5) im Kontaktbereich (A) eine Wölbung (11) aufweist.

6. Elektrisches Einpresskontaktelement nach einem der vorhergehenden Ansprüche, **dadurch gekennzeichnet, dass** die Umrisskonturlinie (2') des Einpressabschnittes (2) im Anschlussbereich (B) und/oder im Kontaktbereich (A) entlang voneinander weggebogenen Linien verläuft.

7. Elektrisches Einpresskontaktelement nach einem der vorhergehenden Ansprüche, **dadurch gekennzeichnet, dass** ein oder mehrere Einpressabschnitte (2) materialeinheitlich mit dem Kontaktkörper (1) verbunden sind, der Kontaktkörper (1) und der mindestens eine Einpressabschnitt (2) aus einem einheitlichen Ausgangsmaterial bestehen, wobei das Einpresskontaktelement bevorzugt aus einem metallbeschichtetem, beispielsweise versilbertem, vergoldetem oder vorverzinntem Band, insbesondere feuervorverzinntem Band, als Stanzbiegeteil gefertigt ist, im Wurzelbereich (3) eine Verstärkungssicke (13) aufweist.

8. Elektrisches Einpresskontaktelement nach einem der vorhergehenden Ansprüche, **dadurch gekennzeichnet, dass** das Material des Einpresskontaktelementes eine Kupferlegierung ist.

9. Elektrisches Einpresskontaktelement nach einem der vorhergehenden Ansprüche, **dadurch gekennzeichnet, dass** der Kontaktkörper (1) Kontaktelemente (14) aufweist, die insbesondere einen Buchsenkontakt ausbilden und dass der Kontaktkörper (1) kastenförmig oder rund ist und an Trennstellen verclincht und/oder laserverschweißt ist.

10. Elektrisches Einpresskontaktelement nach einem der vorhergehenden Ansprüche, **dadurch gekennzeichnet, dass** der Kontaktkörper (1) beidseitig einen Freischnitt aufweist und einen Positionieranschlag (15) aufweist.

11. Elektrisches Einpresskontaktelement nach einem der vorhergehenden Ansprüche, **dadurch gekennzeichnet, dass** Seitenwände des Kontaktkörpers (1) Eindrückschultern (16) aufweisen.

12. Elektrisches Einpresskontaktelement nach einem der vorhergehenden Ansprüche, **dadurch gekennzeichnet, dass** die Kontaktelemente (14) nach innen gebogene Kontaktlamellen ausbilden, die mit radiusförmigen Kontaktpunkten (14') versehen sind.

13. Elektrisches Einpresskontaktelement nach einem der vorhergehenden Ansprüche, **dadurch gekennzeichnet, dass** das Kontaktelement (14) ein Schneid-Klemm-Anschluss ist, dass das Kontaktelement (14) ein Folienanschluss ist und/ oder dass das Kontaktelement (14) ein Crimp-Anschluss ist.

## Claims

1. An electric press-in contact element with at least one press-in section (2), which has a length extending in a direction of extension (E) from a root area (3), in which the press-in section (2) is connected with a contact body (1), up to a free end (4), and forms a connection area (B) that adjoins the root area (3), a contact area (A) adjoining the former, and an end area (C) that extends from the contact area (A) up to the free end, wherein a middle zone (5) running in the direction of extension (E) is flanked over its entire length and on either side by a respective edge zone (6) which forms webs being bent away from the middle zone (5), between the webs extends a channel over the entire length of the press-in section (2), whose floor is the middle zone, wherein the edge zones (6) form contact surfaces (8") in the contact area (A), which abut against the wall of the press-in opening after inserting the press-in section (2) into the press-in opening, wherein an inner surface of the press-in section (2) comprises a portion (9') running in the plane of extension of the middle zone (5) and two portions (9") of the webs adjoining the bending line, **characterized in that** the portions (9") of the webs running perpendicular to the portion (9') of the middle zone (5) comprising a slot (10) **in that** way, that the contact surfaces (8") can resiliently deform towards each other.

2. The electric press-in contact element according to claim 1, **characterized in that** an outer surface (8) of the press-in section (2) has a rounded section (8'''), which joins an outer surface section (8') of the middle zone (5) with the regionally flat running contact surface (8").

3. The electric press-in contact element according to one of the preceding claims, **characterized in that** an outline contour line (2') of the press-in section (2) lying in the extension plane of the middle zone (5) runs along an arc in a connection area (B) extending from a first narrow area up to the root area (3).

4. The electric press-in contact element according to one of the preceding claims, **characterized in that**, the middle zone (5) comprises an impression (12) being located in the contact area (A), wherein in particular it is provided that the impression (12) has rounded edges, being allocated to the inner surface (9) and lying opposite the curvature (11).

5. The electric press-in contact element according to one of the preceding claims, **characterized in that** the middle zone (5) has a curvature (11) in the contact area (A).

6. The electric press-in contact element according to one of the preceding claims, **characterized in that** the outline contour line (2') of the press-in section (2) runs along lines bent away from each other in connection area (B) and/or in contact area (A).

7. The electric press-in contact element according to one of the preceding claims, **characterized in that** one or several press-in sections (2) are integrally joined with the contact body (1), the contact body (1) and the at least one press-in section (2) consist of a uniform starting material, wherein the press-in contact element preferably is made out of a metallized, for example a silver-plated, gold-plated or pre-tin-plated strip, in particular a hot-dip pre-tin-plated strip, as the stamped and bent part, and has a reinforcing bead (13) in the root area (3).

8. The electric press-in contact element according to one of the preceding claims, **characterized in that** the material of the press-in contact element is a copper alloy.

9. The electric press-in contact element according to one of the preceding claims, **characterized in that** the contact body (1) has contact elements (14), which in particular form a socket contact, and that the contact body (1) is box-shaped or round, and clinched and/or laser-welded at separating points.

10. The electric press-in contact element according to one of the preceding claims, **characterized in that** the contact body (1) has a free section and a positioning stop (15) on either side.

11. The electric press-in contact element according to one of the preceding claims, **characterized in that** side walls of the contact body (1) have push-in shoulders (16).

12. The electric press-in contact element according to one of the preceding claims, **characterized in that** the contact elements (14) form inwardly bent contact lamellae, which are provided with radius-shaped contact points (14').

13. The electric press-in contact element according to one of the preceding claims, **characterized in that** the contact element (14) is an insulation-displacement connection, that the contact element (14) is a foil connection, and/or that the contact element (14) is a crimped connection.

## Revendications

1. Élément de contact électrique à insérer par pression, comprenant au moins un tronçon à insérer par pression (2) qui présente une longueur s'étendant dans une direction d'extension (E) depuis une zone de base (3), dans laquelle le tronçon à insérer par pression (2) est relié à un corps de contact (1), jusqu'à une extrémité libre (4), une zone de raccordement (B) qui se rattache à la zone de base (3), une zone de contact (A) qui se rattache à la zone de raccordement (B) et une zone d'extrémité (C) s'étendant depuis la zone de contact (A) jusqu'à l'extrémité libre, dans lequel une zone médiane (5) s'étendant dans la direction d'extension (E) est flanquée sur toute la longueur, des deux côtés, d'une zone de bord (6) respective lesquelles zones de bord forment des nervures s'éloignant de la zone médiane (5) en étant courbés et entre lesquelles s'étend un canal sur toute la longueur du tronçon à insérer par pression (2), canal dont le fond est la zone médiane (5), dans lequel les zones de bord (6) forment dans la zone de contact (A) des surfaces de contact (8") qui, après insertion du tronçon à insérer par pression (2) dans un orifice d'insertion par pression d'une carte de circuit imprimé, sont en contact contre la paroi de l'orifice d'insertion par pression, dans lequel une surface intérieure (9) du tronçon à insérer par pression (2) présente un tronçon (9') s'étendant dans le plan d'extension de la zone médiane (5) et deux tronçons (9") des nervures jouxtant chacun une ligne de pliage, **caractérisé en ce que** les tronçons (9") des nervures s'étendent perpendiculairement au tronçon (9') de la zone médiane (5), laquelle présente une fente (10), de telle manière que les nervures formant des surfaces de contact (8") orientées à l'opposé l'une de l'autre puissent se déformer élastiquement l'une vers l'autre.

2. Élément de contact électrique à insérer par pression selon la revendication 1, **caractérisé en ce qu'**une surface extérieure (8) du tronçon à insérer par pression (2) présente un tronçon arrondi (8'") qui relie un tronçon de surface extérieure (8') de la zone médiane (5) à la surface de contact (8") qui est plane par endroits.

3. Élément de contact électrique à insérer par pression selon l'une des revendications précédentes, **caractérisé en ce qu'**une ligne de contour extérieur (2') du tronçon à insérer par pression (2) située dans le plan d'extension de la zone médiane (5) passe, en formant un arc, dans une zone de raccordement (B) s'étendant depuis une première zone étroite jusqu'à la zone de base (3).

4. Élément de contact électrique à insérer par pression selon l'une des revendications précédentes, **caractérisé en ce que** la zone médiane (5) dans la zone de contact (A) présente une empreinte (12), et dans lequel il est prévu en particulier que l'empreinte (12) présente des arêtes de bord arrondies, qu'elle est associée à la surface intérieure (9) et est située en face du bombement (11).

5. Élément de contact électrique à insérer par pression selon l'une des revendications précédentes, **caractérisé en ce que** la zone médiane (5) présente un bombement (11) dans la zone de contact (A).

6. Élément de contact électrique à insérer par pression selon l'une des revendications précédentes, **caractérisé en ce que** la ligne de contour extérieur (2') du tronçon à insérer par pression (2) dans la zone de raccordement (B) et/ou dans la zone de contact (A) suit des lignes incurvées s'écartant l'une de l'autre.

7. Élément de contact électrique à insérer par pression selon l'une des revendications précédentes, **caractérisé en ce qu'**un ou plusieurs tronçons à insérer par pression (2) sont reliés au corps de contact (1) en venant de matière, le corps de contact (1) et l'au moins un tronçon à insérer par pression (2) sont faits d'un matériau de départ unitaire, dans lequel l'élément de contact à insérer par pression est fabriqué en tant que pièce pliée par emboutissage, de préférence à partir d'une bande revêtue de métal, par exemple argentée, dorée ou pré-étamée, en particulier une bande pré-étamée à chaud, et présente une nervure/décrochement de renfort (13) dans la zone de base (3).

8. Élément de contact électrique à insérer par pression selon l'une des revendications précédentes, **caractérisé en ce que** le matériau de l'élément de contact à insérer par pression est un alliage de cuivre.

9. Élément de contact électrique d'insertion par pression selon l'une des revendications précédentes, **caractérisé en ce que** le corps de contact (1) présente des éléments de contact (14) qui forment en particulier un contact femelle et **en ce que** le corps de contact (1) est en forme de boîte ou rond et est serti et/ou soudé au laser aux points de séparation.

10. Élément de contact électrique à insérer par pression selon l'une des revendications précédentes, **caractérisé en ce que** le corps de contact (1) présente une découpe libre des deux côtés et une butée de positionnement (15).

11. Élément de contact électrique à insérer par pression selon l'une des revendications précédentes, **caractérisé en ce que** des parois latérales du corps de contact (1) présentent des épaulements d'enfoncement (16).

12. Élément de contact électrique à insérer par pression selon l'une des revendications précédentes, **caractérisé en ce que** les éléments de contact (14) forment des lamelles de contact incurvées vers l'intérieur qui sont pourvues de points de contact en forme de rayon (14').

13. Élément de contact électrique à insérer par pression selon l'une des revendications précédentes, **caractérisé en ce que** l'élément de contact (14) est une borne à serrage auto-dénudante, **en ce que** l'élément de contact (14) est une borne à feuille et/ou **en ce que** l'élément de contact (14) est une borne à sertir.
